# FASCICULE DE BREVET EUROPEEN

(11) **EP 0 165 860 B1**
(45) Date de publication et mention de la délivrance du brevet: **16.03.1988**
(21) Numéro de dépôt: 85401152.5
(22) Date de dépôt: 12.06.1985
(51) Int. Cl.: F01D 5/30

(54) **Dispositif de verrouillage axial d'une aube de turbomachine**
Axiale Schaufelverriegelung für eine Turbomaschine
Axial locking device for a rotor blade of a turbo machine

(30) Priorité: 14.06.1984 FR 8409286
(43) Date de publication de la demande: 27.12.1985
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Surdi, Jean Marc, F-77000 Melun (FR)
(74) Mandataire: Moinat, François

(56) Documents cités:
- EP-A- 0 068 923
- FR-A- 2 345 605
- FR-A- 2 492 906
- US-A- 3 378 230

## Description

La présente invention a pour objet un dispositif de verrouillage axial d'une aube de turbomachine.

Par les brevets français 2 507 679 et 2 345 605, il est connu d'utiliser un dispositif de verrouillage axial d'une aube de turbomachine dans lequel l'aube est déplacée radialement vers l'extérieur par l'introduction d'une cale sous son pied. Par ce déplacement des butées transversales saillantes, solidaires de l'échasse ou du pied viennent en prise avec des portées sur la jante de façon à empêcher tout déplacement axial de l'aube. Ce dispositif a pour avantage de permettre un démontage unitaire des aubes, toutefois, il nécessite un assez grand nombre de pièces et la réalisation de dents sur les aubes et le disque dont la réalisation est difficile.

Par ailleurs, il existe un risque d'oubli au montage de l'un des verrous dont l'absence ne peut être constatée après montage.

On connait également des dispositifs de verrouillage axial d'aubes dans lesquels on utilise des verrous collectifs, toutefois pour démonter une aube il faut déverrouiller tout un secteur. Par ailleurs, les anneaux sectorisés ajoutent un effort supplémentaire au disque du fait que les efforts centrifuges sont repris par celui-ci.

Le document FR-A-2 345 605 constitue l'état de la technique le plus proche de l'invention et a servi de base à l'établissement du préambule de la revendication principale de la présente invention.

La présente invention a pour objet de remédier à ces inconvénients en utilisant un dispositif permettant un démontage unitaire des aubes.

Conformément à la présente invention, sur la face aval du disque est fixé un anneau de verrouillage présentant des échancrures régulièrement espacées dans chacune desquelles est insérée une protubérance axiale de chaque pied d'aube faisant saillie vers l'aval du disque et ladite protubérance axiale du pied d'aube présente sur ses flancs deux saignées radiales qui coopèrent avec les bords des échancrures de l'anneau de verrouillage par le soulèvement du pied de l'aube sous l'action de la cale.

Ce dispositif de verrouillage permet par rapport au brevet français 2 507 679 d'utiliser un disque simplifié et d'éviter la présence de dents tant sur les aubes que sur le disque, dont la réalisation est difficile.

Il est également possible dans une variante de l'invention d'associer le verrou à la fixation du disque sur le tambour.

Avec le dispositif suivant l'invention, il est possible de combiner sur la protubérance axiale du pied de l'aube la fonction de la surface d'appui radial pour absorber les déformations des alvéoles lors de la perte d'une aube.

Le dispositif suivant l'invention permet un démontage unitaire des aubes contrairement aux verrous collectifs connus qui nécessitent un déverrouillage de tout un secteur pour démonter une aube.

L'anneau de verrouillage suivant l'invention qui est en une seule pièce n'ajoute pas d'effort supplémentaire au disque le supportant contrairement aux anneaux sectorisés dont les efforts centrifuges sont repris par le disque.

Enfin, le mode de réalisation dans lequel l'anneau de verrouillage est intégré au tambour du compresseur présente l'avantage d'une réduction supplémentaire du nombre de pièces car la solidarisation du disque au tambour est réalisée par l'intermédiaire de l'anneau de verrouillage.

D'autres caractéristiques et avantages de l'invention seront mieux compris a la lecture de la description qui va suivre de plusieurs modes de réalisation et en se référant aux dessins annexés sur lesquels :
- la figure 1 est une vue en coupe longitudinale du dispositif de fixation d'une aube sur le disque rotor d'une turbomachine,
- la figure 2 est une vue de dessus d'un alvéole du disque incliné de 10° par rapport à l'axe du disque,
- la figure 3 est une vue de face arrière de l'anneau de verrouillage,
- la figure 4 est une vue en plan de l'anneau de verrouillage et de la partie en aval du pied de l'aube,
- la figure 5 est une vue en coupe du pied de l'aube et de la protubérance engagée dans l'anneau de verrouillage,
- la figure 6 est une vue en coupe longitudinale d'une variante de réalisation de l'anneau de verrouillage intégré au tambour du compresseur basse pression.

A la figure 1 on a représenté un disque 1 d'un rotor de turbomachine présentant à la partie supérieure de la face amont une jante qui est lisse, la partie inférieure de la jante comportant une bride 2 sur laquelle est fixé un capot avant cônique 3.

Dans la jante du disque 1 sont usinés par brochage des alvéoles 4 qui sont inclinés de 10° par rapport à l'axe du disque (Figure 2) ou qui sont parallèles à l'axe du disque (Figure 4). Ces alvéoles présentent en section la forme d'une queue d'aronde.

Sur sa face aval la jante du disque 1 comporte une bride radiale 5 qui est destinée à la fixation, par des boulons 6 d'un anneau de verrouillage 7 et d'un anneau d'étanchéité 8.

L'anneau d'étanchéité 8 vient porter sur le bord aval de la plateforme 9 des aubes 10 et son bord interne sur le tambour 11 du compresseur intermédiaire.

Une bride inférieure 12 est également prévue sur la face aval de la jante du disque 1 et sur cette bride est fixé le tambour 11 du compresseur basse pression.

Chaque aube 10 est montée sur le disque 1 au moyen d'un pied 13 à section en forme de queue d'aronde et qui est engagé par coulissement dans un alvéole 4 du disque, ledit pied 13 d'aube étant verrouillé radialement par une cale 14 engagée entre ledit pied 13 d'aube et le fond de l'alvéole 4.

La cale 14 est en appui d'un côté contre une butée 15 du capot avant 3 et de l'autre côté contre une bride 16 du tambour 11.

La partie arrière du pied 13 d'aube est prolongée par une protubérance axiale 17 qui est engagée dans l'une des échancrures 18 (Figures 1, 3, 4 et 5) prévues dans l'anneau de verrouillage 7, lesdites échancrures sont régulièrement espacées en nombre égal à celui des aubes.

Les échancrures 18 de l'anneau 7 sont situées en face des alvéoles 4 de la jante du disque et leurs flancs masquent partiellement chaque côté des alvéoles 4.

La protubérance axiale 17 qui fait saillie au-delà de la face aval du disque présente deux saignées radiales 19, 19a usinées sur les flancs de ladite protubérance (Figures 3 et 5). Les saignées 19, 19a sont engagées sur les bords de l'échancrure 18 de l'anneau de verrouillage 7 lors du soulèvement du pied 13 de l'aube sous l'action de la cale 14 assurant ainsi le verrouillage axial de l'aube 10.

Par ailleurs, la partie arrière du pied 13 est prolongée par une protubérance radiale 20 qui peut venir en appui contre le fond de l'échancrure 18, dans le cas de perte d'une aube.

Pour procéder au montage des aubes 10 sur le disque 1, les anneaux de verrouillage 7 et d'étanchéité 8 sont présentés sur le disque 1 et fixés au moyen de boulons 6.

Chaque aube 10 est insérée d'avant en arrière dans l'alvéole 4 correspondant du disque, jusqu'à ce que la face arrière de l'échasse vienne en appui sur l'anneau.

Sous le pied 13 de l'aube on insère une cale 14, jusqu'à ce qu'elle vienne en butée contre la bride 16, ce qui a pour effet :
- de remonter l'aube 10 radialement et de plaquer la face supérieure du pied 13 contre la paroi supérieure de l'alvéole 4,
- de faire pénétrer les flancs de l'échancrure 18 de l'anneau 7 dans les saignées radiales 19,19a du pied 13 de l'aube.

Enfin, le capot avant 3 est monté sur la bride 2 ce qui verrouille axialement les cales 4 en butée contre la bride 15.

Pour démonter une aube 10, on enlève le capot 3 et on dépose la cale 14, ce qui a pour effet de permettre la descente de l'aube au fond de l'alvéole 4 et de libérer la partie arrière et la protubérance 17 de l'anneau de verrouillage 7.

Il est alors possible d'extraire l'aube 10 vers l'avant du disque.

Suivant un autre mode de réalisation représenté à la figure 6, l'anneau 7 de verrouillage est intégré au tambour 22 du compresseur basse pression et ne forme qu'une seule pièce avec celui-ci.

L'anneau 7 présente comme précédemment des échancrures 18 dans lesquelles est engagée par des saignées radiales 19, 19a la protubérance 17 du pied 13 de l'aube.

## Revendications

1. Dispositif de verrouillage axial d'une aube de turbomachine, dans lequel la jante du disque de rotor présente des alvéoles à section en forme de queue d'aronde sensiblement axiaux recevant les pieds d'aubes de forme correspondante qui sont verrouillés radialement par des cales placées entre le pied d'aube et le fond de l'alvéole et sur la face aval du disque (1) duquel est fixé un anneau de verrouillage (7) caractérisé en ce que l'anneau de vérrouillage présente des échancrures (18) régulièrement espacées dans chacune desquelles est insérée une protubérance axiale (17) de chaque pied (13) d'aube faisant saillie vers l'aval du disque (1), et en ce que ladite protubérance axiale (17) du pied (13) d'aube présente sur ses flancs deux saignées radiales (19, 19a) qui coopèrent avec les bords des échancrures (18) de l'anneau (7) de verrouillage par le soulèvement du pied (13) de l'aube sous l'action de la cale (14).

2. Dispositif suivant la revendication 1, caractérisé en ce que l'anneau (7) de verrouillage est maintenu serré au moyens de boulons (6) entre le disque (1) et un anneau d'étanchéité (8) venant porter par son bord externe sur le bord aval des plateformes (9) des aubes (10) et par son bord interne sur le tambour (11) du compresseur basse pression.

3. Dispositif suivant la revendication 1, caractérisé en ce que l'anneau de verrouillage (7) présentant des échancrures (18) est intégré au tambour (22) du compresseur basse pression.

## Patentansprüche

1. Vorrichtung zur axielen Verriegelung einer Turbomaschinen-Schaufel,
bei der der Krenz der Rotorscheibe im wesentlichen axial angeordnete Zellen mit schwelbenschwanzförmigem Querschnitt aufweist, die die entsprechend geformten Scheufelfüße aufnehmen, welche in radialer Richtung durch zwischen, dem Schaufelfuß und dem Boden der Zelle angeordnete Keile verriegelt sind,
und bei der auf der stromabwärtigen Seite der Rotorscheibe (1) ein Verriegelungsring (7) befestigt ist,
dadurch gekennzeichnet,
daß der Verriegelungsring in regelmäßigen Abständen angeordnete Ausnehmungen (18) aufweist, in denen jeweils ein axialer Vorsprung (17) des betreffenden Schaufelfußes (13) eingesetzt ist, der in stromabwärtiger Richtung von der Rotorscheibe (1) wegragt,
und daß dieser axiale Vorsprung (17) des Schaufelfußes (13) an seinen Flanken zwei radiale Einschnitte (19, 19a) aufweist, die mit den Rändern, der Ausnehmungen (18) des Verriegelungsrings (7) zusammenwirken, wenn der Schaufelfuß (13) durch die Wirkung des Keils (14) angehoben wird.

2. Vorrichtung nach Anspruch 1, dadurch gekennzeichnet, daß der Verriagelungsring (7) mit Hilfe von Schraubbolzen (6) zwischen der Rotorscheibe (1) und einem Dichtungsring (8) eingespannt ist, wobei dieser Dichtungsring (8) mit seinem Außanrand an dem stromabwärtigen Rand der Plattformen (9) der Schaufeln (10) und mit seinem Innenrand an der Trommel (11) des Niederdruckverdichters anliegt.

3. Vorrichtung nach Anspruch 1, dadurch gekennzeichnet, daß der mit Ausnehmungen (18) versehene Verriegelungsring (7) integraler Bestandteil der Trommel (22) des Niederdruckverdichters ist.

## Claims

1. Axial locking device for a rotor blade of a turbo-machine, in which the rim of the rotor disc has substantially axial dovetail-shaped section cavities which receive the blade roots of corresponding shape, which are locked radially by wedges placed between the blade root and the base of the cavity and on the downstream surface of the disc (1) of which a locking ring (7) is fixed, characterised in that the locking ring has uniformly spaced notches (18) into each of which there is inserted an axial protuberance (17) of each blade root (13) projecting towards the downstream direction of the disc (1) and in that said axial projection (17) of the blade root (13) has on its flanks two radial projections (19, 19a) which co-operate with the edges of the notches (18) of the locking ring (7) by lifting of the blade root (13) by the action of the wedge (14).

2. A device according to claim 1, characterised in that the locking ring (7) is held clamped by means of bolts (6) between the disc (1) and a sealing ring (8) which bears by its outer edge on the downstream edge of the platforms (9) of the blades (10) and by its inner edge on the low-pressure compressor drum (11).

3. A device according to claim 1, characterised in that the locking ring (7) having notches (18) is built into the low-pressure compressor drum (22).
